# EUROPÄISCHE PATENTSCHRIFT

(11) **EP 2 189 602 B1**
(45) Veröffentlichungstag und Bekanntmachung des Hinweises auf die Patenterteilung: **18.11.2015**
(21) Anmeldenummer: 09014395.9
(22) Anmeldetag: 18.11.2009
(51) Int. Cl.: E05F 15/60

(54) **Linearantrieb für einen Türflügel**
Linear drive for a door leaf
Entraînement linéaire pour un battant de porte

(30) Priorität: 19.11.2008 DE 102008058216
(43) Veröffentlichungstag der Anmeldung: 26.05.2010
(73) Patentinhaber: DORMA Deutschland GmbH, 58256 Ennepetal (DE)
(72) Erfinder: Brieseck, Bernd, 58840 Plettenberg (DE)
(74) Vertreter: Balder IP Law, S.L.

(56) Entgegenhaltungen:
- EP-A2- 0 567 897
- WO-A1-2005/028794
- DE-A1- 19 744 149
- JP-A- 2001 227 240

## Beschreibung

Die Erfindung betrifft einen Linearantrieb für einen Türflügel mit einer Motoreinheit und einem Schlittenelement, das entlang eines Profils linear beweglich ist, wobei das Schlittenelement, an dem der Türflügel befestigbar ist, mit Rollelementen ausgeführt ist und ein Führungselement am Schlittenelement vorgesehen ist, das in einer Führungsbahn beweglich aufgenommen ist.

Bei Linearantrieben kann durch das Anfahren, Abbremsen oder durch andere manuelle Einwirkungen eine Schaukelbewegung des Türflügels entstehen. Um das den Türflügel haltende Schlittenelement des Linearantriebes gleichmäßig zu führen und den durch die Schaukelbewegung der Tür auftretenden Querkräften entgegenzuwirken, hat sich der Einsatz eines Führungselements, das entlang einer Führungsbahn die lineare Bewegung des Schlittenelements unterstützt, bewährt.

In der WO 2004/053266 A1 ist ein Linearantrieb beschrieben, bei dem ein Führungselement am Schlittenelement vorgesehen ist, welches in einer Führungsbahn beweglich aufgenommen ist. Das Schlittenelement weist Rollelemente auf, die entlang eines Profils des Linearantriebes verfahrbar sind. Bei dieser Lösung ist eine zuverlässige lineare Führung der Tür gewährleistet. Jedoch kann nicht ausgeschlossen werden, dass bei Drehkräften, die vertikal auf das Schlittenelement einwirken können, ungewünschte Kontaktierungen des Schlittenelements mit dem Profil entstehen. Diese ungewollten Kontakte des Schlittenelements, vorwiegend im Bereich der Rollelemente, können zu einem verstärkten Abrieb und Verschleiß gerade an den Rollelementen führen, wobei gleichzeitig die Wartungsintervalle des Türantriebs sich verkürzen.

Vergleichbare Linearantriebe sind des Weiteren aus DE199744149 A1 und EP567897A2 bekannt.

Es ist daher die Aufgabe der vorliegenden Erfindung einen Linearantrieb für einen Türflügel bereitzustellen, bei dem die genannten Nachteile vermieden werden, insbesondere der Linearantrieb nahezu verschleißfrei arbeitet, wodurch der Wartungsaufwand reduziert werden kann.

Diese Aufgabe wird durch die Merkmale des Patentanspruches 1 gelöst. Vorteilhafte Weiterbildungen ergeben sich aus den Unteransprüchen.

Hierzu kann eine am Schlittenelement angeordnete Sicherungseinheit vor-gesehen sein, die mit einer Kraft auf das Führungselement wirkt und das Führungselement sicher in der Führungsbahn hält, wodurch das Schlittenelement zuverlässig entlang des Profils verfahrbar ist. Die Sicherungseinheit bewirkt, dass zum einen das Führungselement zuverlässig in der Führungsbahn während der Bewegung des Schlittenelementes entlang des Profils gehalten wird. Zum anderen übt die Sicherungseinheit eine Kraft auf das Führungselement aus, wodurch dieses sicher in der Führungsbahn gehalten ist. Der Kern des Erfindungsgedanken ist, dass die wirkende Sicherungseinheit ausschließt, dass das Schlittenelement und/oder die Rollelemente den gewünschten Verfahrweg innerhalb des Profils verlassen und beispielsweise Wandungen des Profils kontaktieren. *Ferner ist die Führungsbahn an der Motoreinheit angeordnet. Hierdurch kann eine kompakte Bauweise des Linearantriebes gewährleistet werden. Eine alternative oder zusätzliche Anordnung der Führungsbahn am Profil ist ebenso denkbar. Des Weiteren ist es vorgesehen, dass die Sicherungseinheit einen Grundkörper aufweist, innerhalb dessen das Führungselement drehbar gelagert ist, wobei auf die der Motoreinheit abgewandten Seite des Grundkörpers ein Federelement wirkt, wodurch das Führungselement zuverlässig in der Führungsbahn gehalten ist. In einer weiteren alternativen Ausführungsform kann der Grundkörper Y-artig mit einem Kopfbereich und einem Fußbereich ausgebildet sein, wobei im Kopfbereich das Führungselement drehbar angeordnet ist und der Fußbereich sich in Richtung der zweiten Öffnung des Schlittenelements erstreckt. Aufgrund der Y-artigen Ausgestaltung des Kopfbereiches ist eine einfache Möglichkeit gegeben, das Führungselement an der Sicherungseinheit drehbar anzuordnen. Hierbei überragt das angeordnete Führungselement den Kopfbereich des Grundkörpers, womit ein direkter Kontakt des Führungselements mit der Führungsbahn realisiert werden kann. Die Motoreinheit ist als Stator und das Schlittenelement als Läufer ausgeführt. Hierbei ist der Linearantrieb als elektrische Antriebsmaschine, insbesondere Linearmotor ausgeführt, bei der der Läufer von einem in Richtung des Verfahrweges des Schlittenelementes sich bewegenden Magnetfeldes gezogen wird. Hierbei ist es denkbar, dass die für die Erzeugung des Magnetfeldes benötigten Elemente am Schlittenelement, an der Sicherungseinheit und*/*oder am Führungselement angeordnet sind. Beispielsweise ist es denkbar, die obere Wand des Schlittenelementes mit Dauermagneten zu versehen. Innerhalb des Stators befinden sich vorzugsweise Spulen, die mit einer Spannungsversorgung verbunden sind. Hierbei müssen die Spulen des Stators sowie die Magneten des Läufers so gegenüberstehen, dass eine Antriebswirkung erreicht wird. Vorteilhafterweise erfolgt eine mehrphasige Ansteuerung des Stators, wobei innerhalb des Linearantriebes Sensoren, insbesondere Hall-Sensoren integriert sein können, die mit einer Steuerung gekoppelt sind, die wiederum den Linearantrieb ansteuert. Durch den Einsatz eines Linearmotors lassen sich sowohl die Beschleunigungs- als auch die Verfahrgeschwindigkeiten des Linearantriebes optimieren.*

In einer möglichen Ausführungsform kann vorgesehen sein, dass das Schlittenelement als Vierkantprofil ausgestaltet und zumindest bereichsweise innerhalb des Profils aufgenommen ist. Während der Linearantrieb aktiviert ist, erfolgt eine Bewegung des Schlittenelementes innerhalb des Profils. Hierbei kann das Profil des Schlittenelementes weitere geometrische Formen annehmen. Vorteilhafterweise ist das Schlittenelement entlang seiner Längserstreckung, das bedeutet, in Richtung des Verfahrweges innerhalb des Profils hohl ausgeführt.

Insbesondere kann das Profil entlang des Verfahrwegs des Schlittenelementes eine längliche Öffnung aufweisen, durch die sich die Sicherungseinheit erstreckt. Aufgrund dieser Anordnung ist die Sicherungseinheit entlang des Verfahrweges auch außerhalb des Profils zugängig.

In einer weiteren Alternative der Erfindung kann das Schlittenelement Seitenflächen aufweisen, die sich entlang des Verfahrwegs des Schlittenelements erstrecken, wobei die Rollelemente an den Seitenflächen drehbar gelagert sind und das Schlittenelement eine obere Wand, die der Motoreinheit zugewandt ist, und eine untere Wand, die der länglichen Öffnung zugewandt ist, aufweist. Vorteilhafterweise weisen die Seitenflächen Öffnungen auf, innerhalb dieser die Rollelemente drehbar gelagert sind. Ferner ist es denkbar, dass mittels einer Achse zwei gegenüberliegende Rollelemente miteinander verbunden sind. Ebenfalls kann das Rollelement mittels eines Kugellagers an der Seitenfläche gelagert sein. Als besonders vorteilhaft hat sich hierbei erwiesen, wenn zwei Paare an Rollelementen am Schlittenelement vorgesehen sind, wobei möglichst im Bereich der freien Enden des Schlittenelementes jeweils ein Rollelementpaar vorgesehen ist. Der Abstand zwischen den Rollelementpaaren sollte möglichst groß gewählt werden, damit eine stabile Verfahrbewegung des Schlittenelementes sichergestellt ist.

In einer möglichen Ausführungsform der Erfindung weist das Schlittenelement eine Aufnahme auf, durch die sich die Sicherungseinheit erstreckt. Hierbei kann sich die Aufnahme aus einer ersten Öffnung an der oberen Wand und eine zweite Öffnung an der unteren Wand zusammensetzen, wobei die Sicherungseinheit in der ersten Öffnung und der zweiten Öffnung aufgenommen ist. In einer möglichen Ausführungsform der Erfindung ragt die Sicherungseinheit zumindest mit einem Bereich aus der ersten Öffnung, wobei gleichzeitig das Führungselement durch diese erste Öffnung sich ebenfalls erstreckt und die Führungsbahn des Linearantriebes kontaktiert.

Zur Stabilisierung der Bewegung des Schlittenelements entlang seines Verfahrwegs, kann es zweckdienlich sein, wenn an dem Schlittenelement zwei Aufnahmen mit zwei Sicherungseinheiten versehen sind. Als besonders vorteilhaft kann hierbei eine Anordnung der Sicherungseinheiten am Schlittenelement in der Nähe der am Schlittenelement angeordneten Rollelemente sein. Auf Grund des geringen Abstandes zwischen der Sicherungseinheit und den Rollelementen ist eine gute Übertragung der von der Sicherungseinheit ausgehenden Kraft auf die Rollelemente realisierbar. Das bedeutet, dass die Sicherungseinheit auf das Führungselement eine Kraft ausübt, welches in die Führungsbahn gedrückt wird. Gleichzeitig entsteht eine Kraft, die auf die Rollelemente wirkt, wodurch diese zuverlässig entlang des Profils gedrückt werden.

Ferner kann der Fußbereich zumindest bereichsweise verdrehsicher innerhalb der zweiten Öffnung gehalten sein. Durch die verdrehsichere Lagerung des Fußbereiches innerhalb der zweiten Öffnung kann ein spurgetreuer linearer Verlauf des an der Sicherungseinheit angeordneten Führungselements in der Führungsbahn gewährleistet werden. Vorzugsweise ist die zweite Öffnung der Geometrie des Fußbereiches angepasst, wobei insbesondere der Fußbereich vierkantfömig ausgebildet ist. Auch eine ovale, dreikantförmige oder polygonförmige Ausbildung der zweiten Öffnung mit einer entsprechend korrespondierenden Geometrie des Fußbereichs der Sicherungseinheit gewährleistet eine verdrehsichere Lagerung des Grundkörpers und des angeordneten Führungselements am Schlittenelement.

Des Weiteren kann vorgesehen sein, dass das Federelement zwischen der unteren Wand des Schlittenelementes und dem Kopfbereich wirkt. Beispielsweise könnte das Federelement als Druckfeder oder als Federpaket ausgeführt sein.

Über die Variation des Abstandes zwischen der unteren Wand des Schlittenelements und dem Kopfbereich des Grundkörpers kann die vom Führungselement wirkende Kraft auf die Führungsbahn verändert werden. Die Änderung des Abstandes kann durch einen Einstellmechanismus realisiert werden, der an der Sicherungseinheit integriert sein kann.

Es kann weiterhin vorgesehen sein, dass der Fußbereich zumindest im Bereich seines freien Endes ein Gewinde aufweist, in das eine Mutter eingreift. Durch die kraft- und formschlüssige Verbindung zwischen der Mutter und dem Gewinde am freien Ende des Fußbereiches wird die Sicherungseinheit zuverlässig am Schlittenelement gehalten. Hierbei ist die Mutter an dem außerhalb des Schlittenelements sich befindenden Teil des Fußbereichs der Sicherungseinheit angeordnet. Hierbei kann durch Einstellen der Mutter das Federelement gespannt oder entspannt werden. Je näher die Mutter zum Kopfbereich des Grundkörpers ihre Position einnimmt, desto höher ist der Spannungszustand des Federelements. Analog hierzu, je weiter die Mutter dem Kopfbereich entfernt ist, desto geringer ist die vom Federelement auf die Sicherungseinheit wirkende Kraft. Durch die Anordnung der Mutter außerhalb des Schlittenelements am Fußbereich der Sicherungseinheit ist eine Regulierung der Kraft, die vom Führungselement auf die Führungsbahn wirkt, auch im eingebauten Zustand der Sicherungseinheit durch den Monteur auf einfache Weise möglich.

Eine weitere Maßnahme kann vorsehen, dass das Profil in einen oberen Bereich und in einen unteren Bereich unterteilt ist, wobei im oberen Bereich die Motoreinheit angeordnet ist und entlang des unteren Bereichs das Schlittenelement auf einer Lauffläche verfahrbar ist. Hierbei dient der obere Bereich des Profils für die Motoreinheit als formschlüssiger Halt. Der untere Bereich mit einer speziell an die Laufrollen des Schlittenelements angepassten Lauffläche stellt den Verfahrweg für das Schlittenelement dar.

Weitere Vorteile, Merkmale und Einzelheiten der Erfindung ergeben sich aus der nachfolgenden Beschreibung, in der unter Bezugnahme auf die Zeichnungen ein Ausführungsbeispiel der Erfindung im Einzelnen beschrieben ist. Dabei können die in den Ansprüchen und in der Beschreibung erwähnten Merkmale jeweils einzeln für sich oder in beliebiger Kombination erfindungswesentlich sein.

Es zeigen:
- Figur 1:: eine Schnittdarstellung eines möglichen Ausführungsbeispieles eines Linearantriebes, bei dem ein Schlittenelement innerhalb eines Profils linear beweglich ist und das Schlittenelement über ein Führungselement in einer Führungsbahn beweglich aufgenommen ist,
- Figur 2:: den Linearantrieb gemäß Figur 1, wobei das Führungselement zur Führungsbahn beabstandet ist und
- Figur 3: eine dreidimensionale Seitenansicht auf das Schlittenelement gemäß Figur 1.

In Figur 1 und Figur 2 ist ein Linearantrieb 1 mit einem Profil 10 dargestellt. Das Profil 10 ist rechteckförmig ausgeführt. Der Profilinnenbereich weist vertikal nahezu mittig zwei Vorsprünge 15 auf, mit denen der Profil-innenbereich optisch und funktional in einen oberen Bereich 12 und einen unteren Bereich 13 unterteilt ist. Hierbei ist im oberen Bereich 12 des Profils 10 eine Motoreinheit 3 formschlüssig angeordnet. Auf der dem oberen Bereich 12 abgewandten Seite des unteren Bereichs 13 ist das Profil 10 mit einer länglich Öffnung 11 ausgestaltet. Der untere Bereich 13 des Profils 10 weist ferner eine Lauffläche 14 auf. Die Motoreinheit 3 weist an ihrer dem unteren Bereich 13 zugewandten Seite eine Führungsbahn 4 auf, die im vorliegenden Ausführungsbeispiel halbkreisförmig ausgestaltet ist.

Innerhalb des unteren Bereichs 13 ist ein Schlittenelement 20 angeordnet. Das Schlittenelement 20 ist als rechteckförmiges Profilelement ausgestaltet mit einer zur Motoreinheit 3 zugewandten oberen Wand 22 und einer der länglichen Öffnung 11 zugewandten unteren Wand 23. Wie in Figur 1 und Figur 2 zu erkennen ist, ist des Weiteren das Schlittenelement 20 mit zwei Seitenflächen 21 ausgeführt, an denen sich Rollelemente 25 befinden. Wie in Figur 3 verdeutlich ist, weist das Schlittenelement 20 zwei Paare an Rollelementen 25 auf, die drehbar an den Seitenflächen 21 gelagert sind. Die Rollelemente 25 kontaktieren das Profil 10 im Bereich einer Lauffläche 14.

Wie in Figur 1 bis Figur 3 zu erkennen ist, weist das Schlittenelement 20 zwei Aufnahmen 24 auf, durch die sich jeweils eine Sicherungseinheit 30 erstreckt. Die Aufnahme 24 setzt sich aus einer ersten Öffnung 24a an der oberen Wand 22 und aus einer zweiten Öffnung 24b an der unteren Wand 23 zusammen. Hierbei ist die Sicherungseinheit 30 in der ersten Öffnung 24a und in der zweiten Öffnung 24b aufgenommen. An der Sicherungseinheit 30 ist ein Führungselement 31 angeordnet, das in der Führungsbahn 4 aufgenommen ist. Im vorliegenden Ausführungsbeispiel ist das Führungselement 31 als Rolle ausgebildet, die an der Sicherungseinheit 30 drehbar gelagert ist. Die Rolle 31 ist im Wesentlichen an ihrem Kontaktbereich zur Motoreinheit 3 der geometrischen Kontur der Führungsbahn 4 angepasst.

Das Führungselement 31 ist drehbar in einem Y-artig ausgestalteten Grundkörper 32 der Sicherungseinheit 30 aufgenommen. Ferner weist der Grundkörper 32 einen Fußbereich 32b auf, der sich in Richtung der zweiten Öffnung 24b des Schlittenelementes 20 erstreckt. Der Fußbereich 32b ist hierbei verdrehsicher innerhalb der zweiten Öffnung 24b gehalten. Im vorliegenden Ausführungsbeispiel ist der Fußbereich 32b vierkantförmig ausgebildet, wobei die zweite Öffnung 24b dieser vierkantförmigen Geometrie des Fußbereiches 32b angepasst ist. Wie im dargestellten Ausführungsbeispiel gut zu erkennen ist, weist der Kopfbereich 32a zwei Schenkel auf, innerhalb dieser das Führungselement 31 sich befindet.

Das freie Ende des Fußbereiches 32b ist mit einem Gewinde ausgestaltet, an dem eine Mutter 34 angeordnet ist. Zwischen dem Kopfbereich 32a und der unteren Wand 23 befindet sich ein Federelement 33, das als Druckfeder 33 ausgestaltet ist.

Am Schlittenelement 20 unterhalb der unteren Wand 23 ist ein Türflügel 2 angeordnet, der dem Verfahrweg des Schlittenelements 20 folgt. Innerhalb des Schlittenelements 20 wirkt das Federelement 33 mit einer Kraft auf den Kopfbereich 32a des Grundkörpers 32 der Sicherungseinheit 30. Das Federelement 33 übt eine Kraft auf den Kopfbereich 32a aus, wodurch während der Bewegung des Schlittenelementes 20 innerhalb des Profils 10 das Führungselement 31 zuverlässig in der Führungsbahn 4 gehalten wird. Hierdurch wird verhindert, dass durch etwaige Störungen das Schlittenelement 20 seinen definierten Verfahrweg verlässt und beispielsweise die Rollelemente 25 die seitlichen Wandungen des Profils 10 berühren.

Des Weiteren wird über die Kraft des Federelements 33 jedes Rollelement 25 mit einer definierten Kraft auf seine zugehörige Lauffläche 14 gedrückt. Hierdurch wird verhindert, dass während der Bewegung des Schlittenelementes 20 innerhalb seines Verfahrweges die Rollelemente 25 kurzzeitig eine Kontaktierung zur Lauffläche 14 verlieren.

Über eine Veränderung des Abstandes zwischen der unteren Wand 23 des Schlittenelementes 20 und dem Kopfbereich 32a des Grundkörpers 32 kann die Kraft des Federelementes 33 variiert werden, die auf den Grundkörper 32 wirkt. Hierfür ist ein Einstellmechanismus vorgesehen, der im Folgenden beschrieben ist. Durch eine entsprechende Drehung der Mutter 34 wird der oben genannte Abstand zwischen der unteren Wand 23 und dem Kopfbereich 32a verkleinert, so dass der in Figur 2 dargestellte Zustand des Linearantriebes 1 entsteht. Es ist zu erkennen, dass bei einem zu gering eingestellten Abstand das Führungselement 31 den Kontakt mit seiner Führungsbahn 4 verliert, wodurch eine zuverlässige Funktionsweise des Linearantriebes 1 nicht gewährleistet ist.

Die Motoreinheit 3 gemäß des dargestellten Ausführungsbeispieles kann mechanisch mit dem Schlittenelement 20, beispielsweise über ein Getriebe gekoppelt sein. Ebenfalls ist es denkbar, den Linearantrieb 1 als Linearmotor auszuführen, wobei die Motoreinheit als Stator und das Schlittenelement 20 als Läufer ausgeführt sind. Ebenfalls ist es in einer alternativen Ausführungsform, die nicht explizit dargestellt ist, möglich, dass die Führungsbahn 4 anstelle an der Motoreinheit 3 in einer der Wandungen des Profils 10 verläuft. Des Weiteren ist es denkbar, dass das Führungselement 31 unbeweglich an der Sicherungseinheit 30 angeordnet ist und während der Bewegung des Schlittenelementes 20 innerhalb der Führungsbahn 4 entlang gleitet.

### Bezugszeichenliste

- 1: Linearantrieb
- 2: Türflügel
- 3: Motoreinheit
- 4: Führungsbahn
- 10: Profil
- 11: längliche Öffnung
- 12: oberer Bereich des Profils 10
- 13: unterer Bereich des Profils 10
- 14: Lauffläche
- 15: Vorsprung
- 20: Schlittenelement
- 21: Seitenfläche
- 22: obere Wand
- 23: untere Wand
- 24: Aufnahme
- 24a: erste Öffnung
- 24b: zweite Öffnung
- 25: Rollelement
- 30: Sicherungseinheit
- 31: Führungselement, Rolle
- 32: Grundkörper
- 32a: Kopfbereich
- 32b: Fußbereich
- 33: Federelement
- 34: Mutter

## Patentansprüche

1. Linearantrieb (1) für einen Türflügel (2) mit einer Motoreinheit (3) und einem Schlittenelement (20), das entlang eines Profils (10) linear beweglich ist, wobei das Schlittenelement (20), an dem der Türflügel (2) befestigbar ist, mit Rollelementen (25) ausgeführt ist und ein Führungselement (31) am Schlittenelement (20) vorgesehen ist, das in einer Führungsbahn (4) beweglich aufgenommen ist, wobei eine am Schlittenelement (20) angeordnete Sicherungseinheit (30) vorgesehen ist, die mit einer Kraft auf das Führungselement (31) wirkt und das Führungselement (31) sicher in der Führungsbahn (4) hält, wodurch das Schlittenelement (20) zuverlässig entlang des Profils (10) verfahrbar ist
**dadurch gekennzeichnet, dass**
• die Führungsbahn (4) an der Motoreinheit (3) angeordnet ist und
• die Sicherungseinheit (30) einen Grundkörper (32) aufweist, innerhalb dessen das Führungselement (31) drehbar gelagert ist, wobei auf die der Motoreinheit (3) abgewandten Seite des Grundkörpers (32) ein Federelement (33) wirkt, wodurch das Führungselement (31) zuverlässig in der Führungsbahn (4) gehalten ist, wobei
• die Motoreinheit (3) als Stator und das Schlittenelement (20) als Läufer ausgeführt ist.

2. Linearantrieb (1) nach Anspruch 1, **dadurch gekennzeichnet, dass** das Schlittenelement (20) als Vierkantprofil ausgestaltet ist und zumindest bereichsweise innerhalb des Profils (10) aufgenommen ist.

3. Linearantrieb (1) nach Anspruch 1 oder 2, **dadurch gekennzeichnet, dass** das Profil (10) entlang des Verfahrwegs des Schlittenelements (20) eine längliche Öffnung (11) aufweist, durch die sich die Sicherungseinheit (30) erstreckt.

4. Linearantrieb (1) nach Anspruch 3, **dadurch gekennzeichnet, dass** das Schlittenelement (20) Seitenflächen (21) aufweist, die sich entlang des Verfahrwegs des Schlittenelements (20) erstrecken, wobei die Rollelemente (25) an den Seitenflächen (21) drehbar gelagert sind und das Schlittenelement (20) eine obere Wand (22), die der Motoreinheit (3) zugewandt ist, und eine untere Wand (23), die der länglichen Öffnung (11) zugewandt ist, aufweist.

5. Linearantrieb (1) nach einem der vorhergehenden Ansprüche, **dadurch gekennzeichnet, dass** das Schlittenelement (20) eine Aufnahme (24) aufweist, durch die sich die Sicherungseinheit (30) erstreckt.

6. Linearantrieb (1) nach Ansprüchen 4 und 5,
**dadurch gekennzeichnet, dass** die Aufnahme (24) sich aus einer ersten Öffnung (24a) an der oberen Wand (22) und aus einer zweiten Öffnung (24b) an der unteren Wand (23) zusammensetzt, wobei die Sicherungseinheit (30) in der ersten Öffnung (24a) und der zweiten Öffnung (24b) aufgenommen ist.

7. Linearantrieb (1) nach Anspruch 1, **dadurch gekennzeichnet, dass** der Grundkörper (32) Y-artig mit einem Kopfbereich (32a) und einem Fußbereich (32b) ausgebildet ist, wobei im Kopfbereich (32a) das Führungselement (31) drehbar angeordnet ist und der Fußbereich (32b) sich in Richtung der zweiten Öffnung (24b) des Schlittenelements (20) erstreckt.

8. Linearantrieb (1) nach Anspruch 7, **dadurch gekennzeichnet, dass** der Fußbereich (32b) zumindest bereichsweise verdrehsicher innerhalb der zweiten Öffnung (24b) gehalten ist.

9. Linearantrieb (1) nach Anspruch 7 oder 8, **dadurch gekennzeichnet, dass** die zweite Öffnung (24b) der Geometrie des Fußbereiches (32b) angepasst ist, insbesondere der Fußbereich (32b) vierkantförmig ausgebildet ist.

10. Linearantrieb (1) nach Ansprüchen 4 und 7,
**dadurch gekennzeichnet, dass** zwischen der unteren Wand (23) des Schlittenelements (20) und dem Kopfbereich (32a) das Federelement (33) wirkt.

11. Linearantrieb (1) nach einem der Ansprüche 7-10,
**dadurch gekennzeichnet, dass** der Fußbereich (32b) zumindest im Bereich seines freien Endes ein Gewinde aufweist, in das eine Mutter (34) eingreift.

12. Linearantrieb (1) nach Anspruch 4 und 7,
**dadurch gekennzeichnet, dass** über die Variation des Abstandes zwischen der unteren Wand (23) des Schlittenelements (20) und dem Kopfbereich (32a) des Grundkörpers (32) die vom Führungselement (31) wirkende Kraft auf die Führungsbahn (4) veränderbar ist.

13. Linearantrieb (1) nach einem der vorhergehenden Ansprüche, **dadurch gekennzeichnet, dass** das Profil (10) in einen oberen Bereich (12) und einen unteren Bereich (13) unterteilt ist, wobei im oberen Bereich (12) die Motoreinheit (3) angeordnet ist und entlang des unteren Bereichs (13) das Schlittenelement (20) auf einer Lauffläche (14) verfahrbar ist.

## Claims

1. A linear drive (1) for a door leaf (2) with a motor unit (3) and a carriage element (20), which is linearly movable along a profile (10), wherein the carriage element (20), at which the door leaf (2) can be attached, is configured with roller elements (25), and a guiding element (31) is provided at the carriage element (20), which is accommodated in a guiding path (4) to be movable, and wherein a securing unit (30), which is disposed at the carriage element (20), is provided, which unit acts upon the guiding element (31) with a force and retains the guiding element (31) reliably in the guiding path (4), whereby the carriage element (20) can be reliably displaced along the profile (10),
**characterized in that**
• the guiding path (4) is disposed at the motor unit (3), and
• the securing unit (30) presents a basic body (32), within which the guiding element (31) is rotatably supported, wherein a spring element (33) acts upon the side of the basic body (32) facing away from the motor unit (3), whereby the guiding element (31) is reliably retained in the guiding path (4), wherein
• the motor unit (3) is configured as a stator and the carriage element (20) is configured as a rotor.

2. The linear drive (1) according to claim 1, **characterized in that** the carriage element (20) is configured as a square profile and is, at least partially, accommodated within the profile (10).

3. The linear drive (1) according to claim 1 or 2, **characterized in that** the profile (10) presents an oblong opening (11) along the displacement path of the carriage element (20), through which opening the securing unit (30) extends.

4. The linear drive (1) according to claim 3, **characterized in that** the carriage element (20) presents lateral surfaces (21), which extend along the displacement path of the carriage element (20), wherein the roller elements (25) are rotatably supported at the lateral surfaces (21), and the carriage element (20) presents an upper walling (22), which is facing the motor unit (3), and a lower walling (23), which is facing the oblong opening (11).

5. The linear drive (1) according to any of the preceding claims, **characterized in that** the carriage element (20) presents a reception (24), through which the securing unit (30) extends.

6. The linear drive (1) according to the claim 4 and 5, **characterized in that** the reception (24) is composed of a first opening (24a) at the upper walling (22) and of a second opening (24b) at the lower walling (23), wherein the securing unit (30) is accommodated in the first opening (24a) and the second opening (24b).

7. The linear drive (1) according to claim 1, **characterized in that** the basic body (32) is configured to be Y-shaped with a head area (32a) and a foot area (32b), wherein the guiding element (31) is rotatably disposed in the head area (32a), and the foot area (32b) extends in the direction of the second opening (24b) of the carriage element (20).

8. The linear drive (1) according to claim 7, **characterized in that** the foot area (32b), at least partially, is torque proof retained within the second opening (24b).

9. The linear drive (1) according to claim 7 or 8, **characterized in that** the second opening (24b) is adapted to the geometry of the foot area (32b), in particular the foot area (32b) being configured to be square.

10. The linear drive (1) according to the claims 4 and 7, **characterized in that** the spring element (33) acts between the lower walling (23) of the carriage element (20) and the head area (32a).

11. The linear drive (1) according to any of the claims 7 to 10, **characterized in that** the foot area (32b), at least in the area of its free end, presents a thread, into which a nut (34) engages.

12. The linear drive (1) according to claim 4 and 7, **characterized in that** by varying the distance between the lower walling (23) of the carriage element (20) and the head area (32a) of the basic body (32), the force from the guiding element (31) acting upon the guiding path (4) can be modified.

13. The linear drive (1) according to any of the preceding claims, **characterized in that** the profile (10) is subdivided into an upper area (12) and a lower area (13), wherein, in the upper area (12), the motor unit (3) is disposed, and the carriage element (20) is displaceable along the lower area (13) on a running surface (14).

## Revendications

1. Entraînement linéaire (1) pour un vantail de porte (2) avec une unité motrice (3) et un élément chariot (20), lequel est mobile de façon linéaire le long d'un profilé (10), l'élément chariot (20), auquel le vantail de porte (2) peut être attaché, étant exécuté avec des éléments roulants (25), et un élément de guidage (31), lequel est accommodé de façon mobile dans une voie de guidage (4), étant prévu à l'élément chariot (20), une unité de sécurité (30) agencée à l'élément chariot (20) étant prévue, laquelle agit avec une force sur élément de guidage (31) et retient l'élément de guidage (31) de façon sécurisée dans la voie de guidage (4), ce qui fait que l'élément chariot (20) est fiablement déplaçable le long du profilé (10),
**caractérisé en ce que**
• la voie de guidage (4) est agencée sur l'unité motrice (3), et
• l'unité de sécurité (30) présente un corps de base (32), au sein duquel l'élément de guidage (31) est supporté de façon rotative, un élément de ressort (33) agissant sur la face du corps de base (32) détournée de l'unité motrice (3), ce qui fait que l'élément de guidage (31) est fiablement retenu dans la voie de guidage (4),
• l'unité motrice (3) étant aménagée comme stator et l'élément chariot (20) étant aménagée comme rotor.

2. Entraînement linéaire (1) selon la revendication 1, **caractérisé en ce que** l'élément chariot (20) est aménagé comme profilé carré et est, au moins partiellement, accommodé au sein du profilé (10).

3. Entraînement linéaire (1) selon la revendication 1 ou 2, **caractérisé en ce que** le profilé (10) présente une ouverture (11) oblongue le long du chemin de déplacement de l'élément chariot (20) à travers de laquelle s'étend l'unité de sécurité (30).

4. Entraînement linéaire (1) selon la revendication 3, **caractérisé en ce que** l'élément chariot (20) présente des faces latérales (21), lesquelles s'étendent le long du chemin de déplacement de l'élément chariot (20), des éléments roulants (25) étant supportés de façon rotative sur les faces latérales (21), et l'élément chariot (20) présente une paroi supérieure (22), qui est orientée vers l'unité motrice (3), et une paroi inférieure (23) qui est orientée vers l'ouverture oblongue (11).

5. Entraînement linéaire (1) selon l'une des revendications précédentes, **caractérisé en ce que** l'élément chariot (20) présente une réception (24) à travers de laquelle s'étend l'unité de sécurité (30).

6. Entraînement linéaire (1) selon les revendications 4 et 5, **caractérisé en ce que** la réception (24) est composée d'une première ouverture (24a) sur la paroi supérieure (22) et d'une deuxième ouverture (24b) sur la paroi inférieure (23), l'unité de sécurité (30) étant accommodée dans la première ouverture (24a) et la deuxième ouverture (24b).

7. Entraînement linéaire (1) selon la revendication 1, **caractérisé en ce que** le corps de base (32) étant aménagé en forme de Y avec une partie tête (32a) et une partie pied (32b), l'élément de guidage (31) étant agencé de façon rotative dans la partie tête (32a) et la partie pied (32b) s'étendant en direction de la deuxième ouverture (24b) de l'élément chariot (20).

8. Entraînement linéaire (1) selon la revendication 7, **caractérisé en ce que** la partie pied (32b) est retenue au moins en sections au sein de la deuxième ouverture (24b) de façon à résister à la rotation.

9. Entraînement linéaire (1) selon la revendication 7 ou 8, **caractérisé en ce que** la deuxième ouverture (24b) est adaptée à la géométrie de la partie pied (32b), **en ce que** tout particulièrement la partie pied (32b) est aménagée en forme carrée.

10. Entraînement linéaire (1) selon les revendications 4 et 7, **caractérisé en ce que** l'élément ressort (33) agit entre la paroi inférieure (23) de l'élément chariot (20) et la partie tête (32a) de l'élément ressort (33).

11. Entraînement linéaire (1) selon l'une des revendications 7 à 10, **caractérisé en ce que** la partie pied (32b), au moins dans la région de son extrémité libre, présente un filetage dans lequel un écrou (34) s'engrène.

12. Entraînement linéaire (1) selon la revendication 4 et 7, **caractérisé en ce que** la force de l'élément de guidage (31) agissant sur la voie de guidage (4) est variable par l'intermédiaire de la variation de la distance entre la paroi inférieure (23) de l'élément chariot (20) et la partie tête (32a) du corps de base (32).

13. Entraînement linéaire (1) selon l'une des revendications précédentes, **caractérisé en ce que** le profilé (10) est subdivisé en une région supérieure (12) et une région inférieure (13), l'unité motrice (3) étant agencée dans la partie supérieure (12) et l'élément chariot (20) étant déplaçable le long de la région inférieure (13) sur une surface de roulement (14).
